# FASCICULE DE BREVET EUROPEEN

(11) **EP 2 746 866 B1**
(45) Date de publication et mention de la délivrance du brevet: **18.05.2016**
(21) Numéro de dépôt: 12197742.5
(22) Date de dépôt: 18.12.2012
(51) Int. Cl.: G04B 1/14, G04B 1/16

(54) **Barillet d'horlogerie**
Federgehäuse einer Uhr
Timepiece barrel

(43) Date de publication de la demande: 25.06.2014
(73) Titulaire: ETA SA Manufacture Horlogère Suisse, 2540 Grenchen (CH)
(72) Inventeur: Kaelin, Laurent, 2615 Sonvilier (CH); Queval, Arthur, 1095 Lutry (CH); Vautherot, Martin, 74500 Publier (FR)
(74) Mandataire: Giraud, Eric

(56) Documents cités:
- CH-A- 15 286
- FR-A- 1 034 443
- GB-A- 647 819
- US-A- 168 581
- US-A- 1 561 673

## Description

### Domaine de l'invention

L'invention concerne un barillet d'horlogerie pour montage pivotant entre une platine et un pont et comportant au moins un ressort logé entre un tambour pivotant et un couvercle et accroché entre, à son extrémité extérieure ledit tambour et à son extrémité intérieure un arbre, lequel est solidaire en pivotement avec un rochet autour d'un axe de pivotement, ledit barillet comportant un sous-ensemble monobloc coaxial audit arbre et regroupant, autour d'un noyau, ledit arbre et ledit rochet lequel est situé au voisinage immédiat de ladite platine

L'invention concerne encore un mouvement d'horlogerie, comportant au moins une platine et un pont et un tel barillet.

L'invention concerne encore une montre comportant un tel mouvement. L'invention concerne le domaine des mécanismes d'horlogerie, et plus particulièrement les mécanismes de stockage d'énergie, du type barillet moteur, barillet de sonnerie, ou similaire.

### Arrière-plan de l'invention

Pour augmenter la réserve de marche, par augmentation du nombre de tours d'un ressort de barillet, fixé à son extrémité intérieure sur une bonde constituée, ou bien par un arbre, généralement cylindrique, ou bien par un noyau plus massif, une solution consiste en une diminution du diamètre de l'arbre de barillet et du noyau associé, de façon à augmenter la place disponible dans le tambour pour le ressort.

Le rapport du rayon de bonde par rapport à l'épaisseur du ressort est usuellement compris entre 10 et 20, et l'invention se propose d'abaisser ce rapport en-dessous de 10, et préférentiellement dans la plage comprise entre 5 et 10.

Le dimensionnement ne doit pas être fait à la légère, en effet un risque de casse existe si le diamètre de bonde est trop faible.

Dans l'architecture classique des barillets, un rochet est monté axialement sur un axe de barillet ou sur une bonde, par l'intermédiaire d'un carré, le rochet étant généralement fixé par une vis axiale. La dimension de cette vis et celle du carré conditionnent donc un diamètre minimal d'une portée de pivotement. Un épaulement jointif à cette portée de pivotement limite l'ébat axial de l'arbre ou de la bonde par rapport à une platine ou à un pont porteur d'une pierre ou similaire.

On ne peut en particulier pas se contenter de réduire l'ensemble des dimensionnements, car les sections de matière sont alors insuffisantes pour assurer la tenue en fatigue.

Il s'agit donc de conciller un diamètre d'arbre le plus réduit possible, pour autoriser la plus grande réserve de marche possible, et une rigidité de l'entraînement du rochet. t.

Le document US 1 561 673 A au nom de ULERY, publié en 1925, décrit un barillet avec un arbre, et comportant une collerette servant d'appui à une roue dentée d'entraînement du tambour. Cet arbre comporte à ses extrémités opposées deux logements, dont l'un reçoit un pion de guidage de cet arbre dans un palier logé dans une platine et maintenant cette extrémité de cet arbre dans ce palier, et dont l'autre reçoit un pion conique goupillé qui comporte une portée similaire pour un guidage supérieur dans un pont, et, à son extrémité distale, un carré d'entraînement d'un rochet.

Le document CH 15 286 A au nom de DANASINO, publié en 1898, décrit un barillet avec un arbre lisse qui porte une fusée creuse comportant un rochet. Cette fusée creuse comporte deux portées recevant le tambour et le couvercle. Le ressort moteur a une section augmentant graduellement depuis son extrémité extérieure vers son extrémité intérieure.

Le document US 168 581 A au nom de POTTER, publié en 1875, décrit un barillet avec un arbre sensiblement lisse pivotant à ses deux extrémités entre deux plaques de part et d'autre d'une platine dans laquelle est noyée le barillet et qui fait couvercle du tambour. Cet arbre porte une fusée creuse porteuse d'une roue, et sur laquelle est accrochée l'extrémité intérieure du ressort. En appui sur la fusée, l'arbre porte le tambour auquel est accrochée l'extrémité extérieure du ressort. L'arbre porte ensuite, en appui sur un léger épaulement de l'arbre, le rochet qui est emprisonné sous une des plaques latérales.

### Résumé de l'invention

L'invention se propose d'améliorer la conception de barillets conçus pour une grande réserve de marche, en leur procurant une bonne rigidité, notamment au niveau du rochet, tout en conservant un nombre de composants réduit, et un coût d'usinage acceptable, ou, de préférence, plus économique que sur les barillets connus.

L'invention concerne ainsi un barillet d'horlogerie pour montage pivotant entre une platine et un pont, selon la revendication 1.

L'invention concerne encore un mouvement d'horlogerie, comportant au moins une platine et un pont et un tel barillet.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe par son axe de pivotement, un barillet selon un premier exemple qui ne fait pas partie de l'invention revendiquée
- la figure 2 représente, de façon schématisée et en coupe par son axe de pivotement, un barillet selon une variante préférée de l'invention ;
- la figure 3 représente, de façon schématisée en blocs, une pièce d'horlogerie comportant un mouvement comportant lui-même un barillet selon l'invention

### Description détaillée des modes de réalisation préférées

L'invention concerne le domaine des mécanismes d'horlogerie, et plus particulièrement les mécanismes de stockage d'énergie, du type barillet moteur, barillet de sonnerie, ou similaire.

L'invention concerne ainsi un barillet d'horlogerie 1 pour montage pivotant entre une platine 9 et un pont 5, et comportant au moins un ressort 7. Ce ressort 7 est logé entre un tambour 6 pivotant et un rochet 2, et est accroché entre, à son extrémité extérieure le tambour 6 et à son extrémité intérieure un arbre 3. L'arbre 3 est solidaire en pivotement avec un rochet 2 autour d'un axe de pivotement D.

Selon l'invention, le barillet 1 comporte un sous-ensemble monobloc 10 coaxial à l'arbre 3 et regroupant, autour d'un noyau 4, au moins le rochet 2 et l'arbre 3.

Le rochet 2 est situé au voisinage immédiat de la platine 9, il constitue un couvercle refermant la chambre délimitée par le tambour 6 autour du ressort 7.

Ce sous-ensemble monobloc 10 est pivoté au niveau d'une portée supérieure 13 dans un alésage 51 du pont 5 ou d'une pierre 52 que comporte le pont 5.

Dans le premier exemple de la figure 1, le sous-ensemble monobloc 10 ne comporte pas d'épaulement supérieur.

Dans la variante de la figure 2, le sous-ensemble monobloc 10 comporte un épaulement supérieur 15, dont la course est limitée par une surface inférieure 65 du tambour 6.

Le rochet 2 est compris entre d'une part une portée de réception de ressort 31 de l'arbre 3, au niveau de laquelle le ressort 7 est fixé sur l'arbre 3, et d'autre part un épaulement inférieur 22 que comporte le sous-ensemble monobloc 10 au niveau du noyau 4, Cet épaulement inférieur 22 limite la course du sous-ensemble monobloc 10, en appui sur une surface supérieure 93 de la platine 9 ou d'une pierre 92 que comporte la platine 9.

Le tambour 6 comporte une surface supérieure 61 dont la course est limitée par une surface inférieure 53 du pont 5 ou d'une pierre 52 que comporte le pont 5. Le tambour 6 pivote, au niveau d'un alésage 62 qu'il comporte, sur une portée supérieure 13 de l'arbre 3 du sous-ensemble monobloc 10.

Le rochet 2 est disposé entre, d'une part une surface inférieure d'extrémité 63 du tambour 6 qui est située du côté opposé à cette surface supérieure 61 par rapport au ressort 7 enfermé dans ledit tambour 6, et d'autre part cet épaulement inférieur 22 que comporte le sous-ensemble monobloc 10 au niveau du noyau 4.

La platine 9, ou la pierre 92 qu'elle comporte, comporte un alésage 91 dans lequel pivote une portée inférieure 41 du sous-ensemble monobloc 10.

Dans la deuxième variante de la figure 2, le sous-ensemble monobloc 10 est pivoté au niveau d'une portée supérieure 13 dans un alésage 62 que comporte le tambour 6 au niveau d'un canon d'extrémité dont une portée externe 64 pivote dans un alésage 51 du pont 5 ou d'une pierre 52 que comporte le pont 5.

Dans la deuxième variante de la figure 2, le sous-ensemble monobloc 10 comporte, au niveau de l'arbre 3, une portée de réception de ressort 31 de réception du ressort 7 qui est de diamètre supérieur à la portée supérieure 13 d'extrémité qui la prolonge, du côté opposé au rochet 2. Et cet arbre 3 comporte, entre cette portée de réception 31 et la portée supérieure 13, un épaulement 15 agencé pour coopérer en appui de butée avec la surface interne 65 du tambour 6. Cette surface interne 65 est au voisinage, du côté opposé d'un même flasque 66 du tambour 6, d'une surface supérieure 61 du tambour 6, dont la course est limitée par une surface inférieure 53 du pont 5 ou d'une pierre 52 que comporte le pont 5.

L'arbre 3 comporte une portée de réception de ressort 31 qui est de préférence de diamètre inférieur à celui du noyau 4 au niveau d'une portée inférieure 41 du sous-ensemble monobloc 10, et porte le ressort 7, ou bien au niveau de cette portée de réception de ressort 31, sur laquelle le ressort 7 est immobilisé par friction ou soudé, ou bien sur un crochet 32 que comporte l'arbre 3 autour de la portée de réception de ressort 31.

Le noyau 4 comporte, au voisinage du rochet 2, une portée inférieure 41 pivotante dans un alésage 91 de la platine 9 ou d'une pierre 92 que comporte la platine 9.

L'ébat du tambour 6 est limité en appui inférieur par rapport au pont 5, par une surface supérieure 61 du tambour 6 qui est limitée par une surface inférieure 53 du pont 5 ou d'une pierre 52 que comporte le pont 5.

L'ébat du tambour 6 est limité en appui supérieur par rapport au rochet 2, par une surface inférieure d'extrémité 63 du tambour 6 qui est située du côté opposé à la surface supérieure 61 par rapport au ressort 7 enfermé dans le tambour 6. Cette surface inférieure d'extrémité 63 est limitée par une surface supérieure 21 du rochet 2 du sous-ensemble monobloc 10.

L'ébat du rochet 2 est limité en appui supérieur par rapport à la platiné 9, par une surface inférieure 22 du sous-ensemble monobloc 10 qui est limitée par une surface supérieure 93 de la platine 9 ou d'une pierre 91 que comporte la platine.

En somme, le premier exemple de la figure 1 est avantageux car le sous-ensemble 10 monobloc réunit les fonctions de couvercle, de rochet, d'arbre, et de noyau, sans complexité d'usinage autre que le crochet 32 d'accrochage du ressort 7. Il y a trois reprises d'ébat. La surface supérieure 21 du rochet 2, destinée à coopérer avec la surface inférieure 63 du tambour 6 peut avantageusement être soumise à un revêtement téflonné, de « rilsan® », ou similaire, pour réduire le couple de frottement entre le tambour 6 et le rochet 2. L'avantage de cette construction est qu'il n'y a pas de limite au diamètre du noyau. Dans la deuxième variante de la figure 2, le diamètre du noyau est limité par le diamètre de la portée de pivotement dans le pont 5.

Le ressort moteur peut être réalisé en différents matériaux : acier au carbone, acier inoxydable, « Nivaflex® », silicium, DLC, quartz, verre, ou similaire. Dans une application particulière, le ressort 7 est réalisé dans un alliage multiphasé à base cobalt-nickel-chrome, comportant de 44 à 46% de cobalt, de 20 à 22% de nickel, de 17 à 19% de chrome, de 4 à 6% de fer, de 3 à 5% de tungstène, de 3 à 5% de molybdène, de 0 à 2% de titane, de 0 à 1% de béryllium, et de module d'Young compris entre 200 et 240 GPa et un module de cisaillement compris entre 80 et 100 GPa. Ce ressort 7 a de préférence un rapport largeur/épaisseur compris entre 3 et 23, et plus particulièrement entre 9 et 21.

Et le rayon maximal de la portée de réception de ressort 31 de l'arbre 3 (sans tenir compte de la surépaisseur éventuelle propre à un crochet 32), réalisé en acier ou en acier inoxydable, par exemple en acier inoxydable trempable 4C27A (aussi dénommé selon les différentes normes 1.4197, ASTM 420F, ou DIN X22 CrMoNiS 13 1), par rapport à l'axe de pivotement D est inférieur à neuf fois l'épaisseur maximale du ressort 7. En particulier les réalisations illustrées permettent d'obtenir un rapport entre le rayon maximal de la portée de réception de ressort 31 de l'arbre 3 et l'épaisseur du ressort 7 compris entre 3 et 9, et de préférence entre 4 et 6, de préférence voisin de cinq.
L'invention concerne encore un mouvement 100 d'horlogerie, comportant au moins une platine 9 et un pont 5 et un tel barillet 1.

L'invention concerne encore une montre 200 comportant un tel mouvement 100.

## Revendications

1. Barillet d'horlogerie (1) pour montage pivotant entre une platine (9) et un pont (5) et comportant au moins un ressort (7) logé entre un tambour (6) pivotant et un rochet (2) et accroché entre, à son extrémité extérieure ledit tambour (6) et à son extrémité intérieure un arbre (3) lequel est solidaire en pivotement avec ledit rochet (2) autour d'un axe de pivotement (D), ledit barillet (1) comportant un sous-ensemble monobloc (10) coaxial audit arbre (3) et comportant, se développant autour d'un noyau (4) comportant une portée inférieure (41) agencée pour pivoter dans ladite platine (9), d'une part ledit arbre (3) s'étendant du côté dudit pont (5), et d'autre part ledit rochet (2) lequel est situé face à ladite platine (9), **caractérisé en ce que** ledit sous-ensemble monobloc (10) est pivoté au niveau d'une portée supérieure (13) dudit sous ensemble monobloc dans un alésage (62) que comporte ledit tambour (6) au niveau d'un canon d'extrémité que comporte ledit tambour, une portée externe (64) dudit canon pivotant dans un alésage (51) dudit pont (5) ou d'une pierre (52) que comporte ledit pont (5).

2. Barillet (1) selon la revendication 1, **caractérisé en ce que** ledit tambour (6) comporte une surface supérieure (61) dont la course est limitée par une surface inférieure (53) dudit pont (5) ou d'une pierre (52) que comporte ledit pont (5), **en ce que** ledit tambour (6) pivote, au niveau d'un alésage (62) qu'il comporte, sur une portée supérieure (13) dudit arbre (3), **en ce que** ledit rochet (2) est compris entre, d'une part une surface inférieure d'extrémité (63) dudit tambour (6) qui est située du côté opposé à ladite surface supérieure (61) par rapport audit ressort (7) enfermé dans ledit tambour (6), et d'autre part un épaulement inférieur (22) que comporte ledit noyau (4) dudit sous ensemble monobloc, lequel épaulement inférieur (22) limite la course dudit sous-ensemble monobloc (10) par rapport à ladite platine (9) ou d'une pierre (92) que comporte ladite platine (9), au niveau d'un alésage (91) de ladite platine (9) ou d'une pierre (92) que comporte ladite platine (9) et dans lequel alésage (91) pivote ladite portée Inférieure (41).

3. Barillet (1) selon la revendication 1 ou 2, **caractérisé en ce que** ledit sous-ensemble monobloc (10) comporte, au niveau dudit arbre (3), une portée de réception de ressort (31) de réception dudit ressort (7) qui est de diamètre supérieur à ladite portée supérieure (13) d'extrémité qui la prolonge, du côté opposé audit rochet (2), et **en ce que** ledit arbre (3) comporte, entre ladite portée de réception (31) et ladite portée supérieure (13), un épaulement (15) agencé pour coopérer en appui de butée avec une surface interne (65) dudit tambour (6), laquelle surface interne (65) est au voisinage, du côté opposé d'un même flasque (66) dudit tambour (6), d'une surface supérieure (61) dudit tambour (6) dont la course est limitée par une surface inférieure (53) dudit pont (5) ou d'une pierre (52) que comporte ledit pont (5).

4. Barillet (1) selon l'une des revendications précédentes, **caractérisé en ce que** ladite portée inférieure (41) est pivotante dans un alésage (91) de ladite platine (9) ou d'une pierre (92) que comporte ladite platine (9), et **en ce que** ledit arbre (3) comporte une portée de réception de ressort (31) qui est de diamètre inférieur à celui de ladite portée inférieure (41), et qui porte ledit ressort (7), ou bien au niveau de ladite portée de réception de ressort (31) sur laquelle ledit ressort (7) est immobilisé par friction ou soudé, ou bien sur un crochet (32) que comporte ledit arbre (3) autour de ladite portée de réception de ressort (31).

5. Barillet (1) selon l'une des revendications précédentes, **caractérisé en ce que** l'ébat dudit tambour (6) est limité en appui inférieur par rapport audit pont (5), par une surface supérieure (61) dudit tambour (6) qui est limitée par une surface inférieure (53) dudit pont (5) ou d'une pierre (52) que comporte ledit pont (5), **en ce que** l'ébat dudit tambour (6) est limité en appui supérieur par rapport audit rochet (2), par une surface inférieure d'extrémité (63) dudit tambour (6) qui est située du côté opposé à ladite surface supérieure (61) par rapport audit ressort (7) enfermé dans ledit tambour (6), ladite surface inférieure d'extrémité (63) qui est limitée par une surface supérieure (21) dudit rochet (2) dudit sous-ensemble monobloc (10), **en ce que** l'ébat dudit rochet (2) est limité en appui supérieur par rapport à ladite platine (9), par une surface inférieure (22) dudit sous-ensemble monobloc (10) qui est limitée par une surface supérieure (93) de ladite platine (9) ou d'une pierre (91) que comporte ladite platine.

6. Barillet (1) selon l'une des revendications précédentes, **caractérisé en ce que** ledit ressort (7) est réalisé dans un alliage multiphasé à base cobalt-nickel-chrome, comportant de 44 à 46% de cobalt, de 20 à 22% de nickel, de 17 à 19% de chrome, de 4 à 6% de fer, de 3 à 5% de tungstène, de 3 à 5% de molybdène, de 0 à 2% de titane, de 0 à 1% de béryllium, et de module d'Young compris entre 200 et 240 GPa et un module de cisaillement compris entre 80 et 100 GPa, **en ce que** ledit ressort (7) a un rapport largeur/épaisseur compris entre 3 et 23, et **en ce que** le rapport entre le rayon maximal d'une portée de réception de ressort (31) d'appui du ressort dudit arbre (3) et l'épaisseur dudit ressort (7) est compris entre 3 et 9.

7. Mouvement (100) d'horlogerie, comportant au moins une platine (9) et un pont (5) et un barillet (1) selon l'une des revendications précédentes.

8. Montre (200) comportant un mouvement (100) selon la revendication précédente.

## Patentansprüche

1. Uhrfederhaus (1), das drehbar zwischen einer Platine (9) und einer Brücke (5) montierbar ist und wenigstens eine Feder (7) umfasst, die zwischen einer drehbaren Trommel (6) und einem Sperrrad (2) gelagert ist und mit ihrem äusseren Ende an der Trommel (6) und mit ihrem inneren Ende an einer zur mit dem Sperrrad (2) Drehung um eine Drehachse (D) verbundenen Welle (3) angehängt ist, wobei das Federhaus (1) eine Monoblock-Untergruppe (10) umfasst, die koaxial zur Welle (3) ist und die einerseits die sich seitens der Brücke (5) erstreckende Welle (3) und andererseits das zur Platine (9) hin gelegene Sperrrad (2) umfasst, wobei die Welle und das Sperrrad um einen Kern (4) ausgeführt sind, der eine zum Drehen in der Platine (9) vorgesehene untere Anlagefläche (41) umfasst, **dadurch gekennzeichnet, dass** die Monoblock-Untergruppe (10) im Bereich einer oberen Anlagefläche (13) der Monoblock-Untergruppe in einer zur Trommel (6) gehörigen Bohrung (62) im Bereich eines zur Trommel gehörigen End-Rohrs gedreht wird, wobei eine äussere Anlagefläche (64) dieses Rohrs in einer Bohrung (51) der Brücke (5) oder eines zur Brücke (5) gehörigen Steins (52) dreht.

2. Federhaus (1) nach Anspruch 1, **dadurch gekennzeichnet, dass** die Trommel (6) eine obere Fläche (61) umfasst, deren Lauf durch eine untere Fläche (53) der Brücke (5) oder eines zur Brücke (5) gehörigen Steins (52) begrenzt ist, dass die Trommel (6) im Bereich einer zu ihr gehörigen Bohrung (62) auf einer oberen Anlagefläche (13) der Welle (3) dreht, und dass das Sperrrad (2) zwischen einerseits einer unteren Endfläche (63) der Trommel (6), welche Endfläche im Verhältnis zu der in der Trommel (6) eingeschlossenen Feder (7) auf der der oberen Fläche (61) entgegengesetzten Seite liegt, und andererseits einer zum Kern (4) der Monoblock-Untergruppe gehörigen unteren Schulter (22) liegt, welche untere Schulter (22) den Lauf der Monoblock-Untergruppe (10) im Verhältnis zur Platine (9) oder zu einem zur Platine (9) gehörigen Stein (92) im Bereich einer Bohrung (91) der Platine (9) oder eines zur Platine (9) gehörigen Steins (92) begrenzt und in welcher Bohrung (91) die untere Anlagefläche (41) dreht.

3. Federhaus (1) nach Anspruch 1 oder 2, **dadurch gekennzeichnet, dass** die Monoblock-Untergruppe (10) im Bereich der Welle (3) eine Federaufnahme-Anlagefläche (31) zur Aufnahme der Feder (7) umfasst, welche Anlagefläche einen grösseren Durchmesser aufweist, als die sie auf der dem Sperrrad (2) entgegengesetzten Seite verlängernde obere Endanlagefläche (13), und dass die Welle (3) zwischen der Aufnahme-Anlagefläche (31) und der oberen Anlagefläche (13) eine Schulter (15) umfasst, die derart beschaffen ist, dass sie unter Anschlagauflage mit einer inneren Fläche (65) der Trommel (6) zusammenwirkt, welche innere Fläche (65) auf der gegenüberliegenden Seite eines gleichen Flansches (66) der Trommel (6) in der Nähe einer oberen Fläche (61) der Trommel (6) liegt, deren Lauf durch eine untere Fläche (53) der Brücke (5) oder eines zur Brücke (5) gehörigen Steins (52) begrenzt ist.

4. Federhaus (1) gemäss einem der vorhergehenden Ansprüche, **dadurch gekennzeichnet, dass** die untere Anlagefläche (41) in einer Bohrung (91) der Platine (9) oder eines zur Platine (9) gehörigen Steins (92) dreht, und dass die Welle (3) eine Federaufnahme-Anlagefläche (31) umfasst, die einen Durchmesser aufweist, der kleiner ist als derjenige der unteren Anlagefläche (41), und die die Feder (7) entweder im Bereich der Federaufnahme-Anlagefläche (31), an der die Feder (7) unter Reibschluss festgehalten wird oder auf die sie aufgeschweisst ist, oder auf einem Haken (32) trägt, den die Welle (3) um die Federaufnahme-Anlagefläche (31) umfasst.

5. Federhaus (1) gemäss einem der vorhergehenden Ansprüche, **dadurch gekennzeichnet, dass** das Längsspiel der Trommel (6) bezüglich einer unteren Auflage im Verhältnis zur Brücke (5) durch eine obere Fläche (61) der Trommel (6) begrenzt ist, welche obere Fläche (61) durch eine untere Fläche (53) der Brücke (5) oder eines zur Brücke (5) gehörigen Steins (52) begrenzt ist, dass das Längsspiel der Trommel (6) bezüglich einer oberen Auflage im Verhältnis zum Sperrrad (2) durch eine untere Endfläche (63) der Trommel (6) begrenzt ist, welche untere Endfläche (63) im Verhältnis zu der in der Trommel (6) eingeschlossenen Feder (7) auf der der oberen Fläche (61) entgegengesetzten Seite liegt, wobei die untere Endfläche (63) durch eine obere Fläche (21) des Sperrrads (2) der Monoblock-Untereinheit (10) begrenzt ist, und **dadurch gekennzeichnet, dass** das Längsspiel des Sperrrads (2) bezüglich einer oberen Auflage im Verhältnis zur Platine (9) durch eine untere Fläche (22) der Monoblock-Untergruppe (10) begrenzt ist, welche untere Fläche (22) durch eine obere Fläche (93) der Platine (9) oder eines zur Platine gehörigen Steins (91) begrenzt ist.

6. Federhaus (1) gemäss einem der vorhergehenden Ansprüche, **dadurch gekennzeichnet, dass** die Feder (7) aus einer Vielphasen-Legierung auf Kobalt-Nickel-Chrom-Basis realisiert ist, die 44 bis 46% Kobalt, 20 bis 22% Nickel, 17 bis 19% Chrom, 4 bis 6% Eisen, 3 bis 5% Wolfram, 3 bis 5% Molybdän, 0 bis 2% Titan, 0 bis 1% Beryllium, sowie ein Elastizitätsmodul zwischen 200 und 240 GPa und ein Gleitmodul zwischen 80 und 100 GPa umfasst, dass die Feder (7) ein Breite/Dicke-Verhältnis zwischen 3 und 23 aufweist, und dass das Verhältnis zwischen dem maximalen Radius einer für die Auflage der Feder bestimmten Federaufnahme-Anlagefläche (31) der Welle (3) und der Dicke der Feder (7) zwischen 3 und 9 liegt.

7. Uhrwerk (100), das wenigstens eine Platine (9) und eine Brücke (5), sowie ein Federhaus (1) nach einem der vorhergehenden Ansprüche umfasst.

8. Uhr (200), die ein Uhrwerk (100) nach vorhergehendem Anspruch umfasst.

## Claims

1. Timepiece barrel (1) for pivotal assembly between a bottom plate (9) and a bridge (5) and including at least one spring (7), housed between a pivoting drum (6) and a ratchet (2) and hooked between said drum (6) at the outer end thereof and an arbour (3) at the inner end thereof, said arbour being pivotally integral with said ratchet (2) about a pivot axis (D), said barrel (1) including a single-piece sub-assembly (10) coaxial with said arbour (3) and including, spreading around a hub (4) which includes a lower shoulder (41) arranged to pivot in said bottom plate (9), on the one hand said arbour (3) spreading on the side of said bridge (5), and on the other hand said ratchet (2) located in front of said bottom plate (9), **characterized in that** said single-piece sub-assembly (10) is pivoted on an upper shoulder (13), comprised in said single-piece sub-assembly, in a bore (62) comprised in said drum (6) on an end pipe comprised in said drum, where an external shoulder (64) of said end pipe pivots in a bore (51) of said bridge (5) or of a jewel (52) comprised in said bridge (5).

2. Barrel (1) according to claim 1, **characterized in that** said drum (6) has an upper surface (61) whose travel is limited by a lower surface (53) of said bridge (5) or of a jewel (52) comprised in said bridge (5), **in that** said drum (6) pivots, in a bore (62) comprised therein, on an upper shoulder (13) of said arbour (3), **in that** said ratchet (2) is comprised between, on the one hand a lower end surface (63) of said drum (6) which is located on the opposite side to said upper surface (61) relative to said spring (7) confined inside said drum (6), and on the other hand, a lower step (22) comprised in said hub (4) of said single-piece sub-assembly (10), said lower step (22) limits the travel of said single-piece sub-assembly (10) relative to said bottom plate (9) or a jewel (92) comprised in said bottom plate (9), on a bore (91) of said bottom plate (9) or a jewel (92) comprised in said bottom plate (9) and in which bore (91) said lower shoulder (41) pivots.

3. Barrel (1) according to claim 1 or 2, **characterized in that** said single-piece sub-assembly (10) includes, on said arbour (3), a shoulder (31) for receiving said spring (7) which has a larger diameter than said upper end shoulder (13) which extends said shoulder (31), on the opposite side to said ratchet (2), and **in that** between said receiving shoulder (31) and said upper shoulder (13), said arbour (3) has a step (15) arranged to cooperate in abutment with an inner surface (65) of said drum (6), said inner surface (65) is in proximity, on the opposite side of the same flange (66) of said drum (6), to an upper surface (61) of said drum (6), whose travel is limited by a lower surface (53) of said bridge (5) or of a jewel (52) comprised in said bridge (5).

4. Barrel (1) according to any of the preceding claims, **characterized in that** said lower shoulder (41) pivots in a bore (91) of said bottom plate (9) or a jewel (92) comprised in said bottom plate (9), and **in that** said arbour (3) includes a shoulder (31) for receiving a spring, which shoulder has a smaller diameter than that of said lower shoulder (41) and carries said spring (7), either on said shoulder (31) onto which said spring (7) is friction fitted or welded, or on a hook (32) comprised in said arbour (3) around said shoulder (31) for receiving a spring.

5. Barrel (1) according to any of the preceding claims, **characterized in that** the shake of said drum (6) is limited in lower abutment relative to said bridge (5), by an upper surface (61) of said drum (6), which is limited by a lower surface (53) of said bridge (5) or of a jewel (52) comprised in said bridge (5), **in that** the shake of said drum (6) is limited in upper abutment relative to said ratchet (2), by a lower end surface (63) of said drum (6) which is located on the opposite side of said upper surface (61) relative to said spring (7) confined inside said drum (6), said lower end surface (63) which is limited by an upper surface (21) of said ratchet (2) of said single-piece sub-assembly (10), **in that** the shake of said ratchet (2) is limited in upper abutment relative to said bottom plate (9), by a lower surface (22) of said single-piece sub-assembly (10), which is limited by an upper surface (93) of said bottom plate (9) or of a jewel (91) comprised in said bottom plate.

6. Barrel (1) according to any of the preceding claims, **characterized in that** said spring (7) is made of a multiphase, cobalt-nickel-chromium based alloy, comprising 44 to 46% cobalt, 20 to 22% nickel, 17 to 19% chromium, 4 to 6 % iron, 3 to 5% tungsten, 3 to 5% molybdenum, 0 to 2% titanium, 0 to 1% beryllium, and having a Young's modulus of between 200 and 240 GPa and a shear modulus of between 80 and 100 GPa, **in that** said spring (7) has a width to thickness ratio of between 3 and 23, and **in that** the ratio between the maximum radius of a bearing shoulder (31) of the spring of said arbour (3) and the thickness of said spring (7) is between 3 and 9.

7. Timepiece movement (100) including at least one bottom plate (9) and a bridge (5) and a barrel (1) according to any of the preceding claims.

8. Watch (200) including a movement (100) according to the preceding claim .
